# EUROPÄISCHE PATENTSCHRIFT

(11) **EP 0 761 321 B1**
(45) Veröffentlichungstag und Bekanntmachung des Hinweises auf die Patenterteilung: **23.11.2005**
(21) Anmeldenummer: 96810574.2
(22) Anmeldetag: 02.09.1996
(51) Int. Cl.: B07C 1/04, B07C 1/02

(54) **Beschickungsvorrichtung für Versandstücke**
Supplying device for mail items
Dispositif d'alimentation pour des envois postaux

(30) Priorität: 04.09.1995 CH 250195
(43) Veröffentlichungstag der Anmeldung: 12.03.1997
(73) Patentinhaber: SIEMENS AKTIENGESELLSCHAFT, 80333 München (DE)
(72) Erfinder: Oppliger, Jean-Claude, 8155 Niederhasli (CH); Zimmermann, Thomas, 79793 Wutöschingen (DE)
(74) Vertreter: Fischer, Michael

(56) Entgegenhaltungen:
- EP-A- 0 101 370
- EP-A- 0 480 822
- EP-A- 0 608 161
- FR-A- 1 210 748
- FR-A- 2 677 626

## Beschreibung

Die Erfindung betrifft eine Vorrichtung zum Beschicken von Transportbehältern eines Verteilförderers mit flachen Versandstücken mit einem in flächigem Reibschluss an der einen Hauptfläche der Versandstücke angreifenden Linearförderer zum Übergeben der Versandstücke an die Transportbehälter gemäss dem Oberbegriff des Patentanspruches 1.

Ähnliche Vorrichtungen sind zum Beispiel in EP0608161, FR1210748, FR2677626, EP 0101370 und EP0480822 offenbart.

Vorrichtungen dieser Art werden beispielsweise in Postämtern zum Sortieren von Briefen nach ihren Versandadressen eingesetzt. Dazu werden die Briefe nach Erfassen ihrer Versandadresse der Beschickungsvorrichtung zugeführt. Nach der Übergabe an die Transportbehälter werden sie dann mit dem Verteilförderer zu von den Versandadressen vorgegebenen Sammelstellen transportiert.

Dazu wurde an den Einsatz einer Beschickungsvorrichtung der eingangs beschriebenen Art gedacht, mit der auf einen Linearförderer in Form eines schräg nach unten verlaufenden Förderbandes abgelegte flache Versandstücke an unterhalb des Förderbandes umlaufende Transportbehälter in Form von an einer Förderkette befestigten, aufklappbaren Transporttaschen übergeben werden. Durch den flächigen Reibschluss zwischen der einen

Hauptfläche der Versandstücke und dem Förderband, d.h. einem sich längs der Förderrichtung sowie senkrecht dazu erstreckenden Reibschluss, wird beim Übergeben üblicher Versandstücke eine zufriedenstellende Mitnahme durch das Förderband und daher eine zuverlässige Übergabe der Transportstücke an die Transportbehälter gewährleistet. Beim Übergeben leichter Versandstücke, wie etwa Briefe, kann es jedoch unter dem Einfluss von durch die Transportbewegung verursachten, turbulenten Luftströmungen zur Aufhebung des Reibschlusses zwischen dem Versandstück und dem Förderband und damit zur Störung der Übergabe kommen.

Zur Lösung dieses Problems wurde daran gedacht, das Förderband der Beschickungsvorrichtung mit Rippen zu versehen, zwischen denen zur Aufnahme der Versandstücke dienende Fenster gebildet sind. Mit dieser Anordnung können die Versandstücke selbst nach Aufhebung des Reibschlusses zum Übergeben an die Transportbehälter mit der in Förderrichtung hinteren Begrenzungsrippe des jeweiligen Fensters geschoben werden. Zur Sicherstellung einer zuverlässigen Übergabe ist dabei der Einsatz einer oberhalb des Förderbandes und parallel dazu verlaufenden Führungswand notwendig. Zum Ablegen der Versandstücke auf das Förderband steht daher nur eine schmale seitliche Öffnung eines zwischen dem Förderband, den Rippen der Fenster und der Führungswand gebildeten Schachtes zur Verfügung. Folglich kann es beim Einsatz einer derartigen Vorrichtung leicht zu Störungen kommen, beispielsweise wenn die Versandstücke zum Einlegen in den Schacht nicht genau parallel zum Förderband ausgerichtet sind.

Aus der EP - A - 0 519 375 ist eine Beschickungsvorrichtung zum Übergeben flacher Versandstücke an Transportbehälter eines Verteilförderers bekannt, bei der die Versandstücke zum Übergeben an die Transportbehälter in einem zwischen einer drehbaren Rolle und einer Klemmrolle gebildeten Walzenspalt gefördert werden. Die Klemmrolle wird dabei erst nach Ablage der Versandstücke auf einer von der drehbaren Rolle durchsetzten Ablagefläche an die Versandstücke angelegt.

Dadurch wird eine zuverlässige Abgabe der Versandstücke selbst dann gewährleistet, wenn sie nicht exakt parallel zur Ablagefläche ausgerichtet sind. Andererseits ist zum Fördern der Versandstücke in dem Walzenspalt eine große Klemmkraft zwischen der drehbaren Rolle und der Klemmrolle erforderlich. Das kann beim Übergeben von empfindlichen Versandstücken, beispielsweise mit Brillengläsern oder dergleichen gefüllten Päckchen, zu Beschädigung führen.

Angesichts der vorstehend beschriebenen Probleme im Stand der Technik liegt dieser Erfindung die Aufgabe zugrunde, eine Beschickungsvorrichtung bereitzustellen, mit der gleichzeitig eine hohe Betriebszuverlässigkeit und eine schonende Übergabe der Versandstücke an die Transportbehälter sichergestellt werden kann.

Zur Lösung dieser Aufgabe wird bei einer Beschickungsvorrichtung der eingangs angegebenen Art erfindungsgemäss der Einsatz eines Drehkörpers vorgeschlagen, der um eine senkrecht zur Förderrichtung des Linearförderers verlaufende Achse drehbar ist und sich beim Übergeben am in Förderrichtung hinteren Ende des Linearförderers mit einem Abrollbereich seiner Mantelfläche reibschlüssig auf der anderen Hauptfläche der Versandstücke abrollt.

Durch das Abrollen des Drehkörpers auf der anderen, d.h. der dem Linearförderer abgewandten Hauptfläche der Versandstücke wird trotz des sich dabei lediglich senkrecht zur Förderrichtung erstreckenden Reibschlusses zwischen dem Abrollbereich und den Versandstücken aufgrund der inneren Steifigkeit der Versandstücke ein flächiger Reibschluss zwischen der einen Hauptfläche der Versandstücke und dem Linearförderer sichergestellt. Dadurch wird beim Übergeben eine zuverlässige Mitnahme der Versandstücke mit dem Linearförderer gewährleistet. Dazu reicht eine geringe Beschädigungen empfindlicher Versandstücke ausschliesende Kraftbeaufschlagung der anderen Hauptfläche der Versandstücke durch den Abrollbereich aus, weil damit lediglich die Aufrechterhaltung des flächigen Reibschlusses zwischen dem Versandstück und dem Linearförderer, nicht jedoch die eigentliche Förderung der Versandstücke zum Übergeben an die Transportbehälter bewirkt werden muss. Dadurch, dass sich der Abrollbereich erst am in Förderrichtung hinteren Ende des Linearförderers auf der anderen Hauptfläche abrollt, wird sichergestellt, dass der flächige Reibschluss und folglich die zuverlässige Mitnahme der Versandstücke aufrechterhalten wird, bis die Versandstücke den Linearförderer verlassen.

Ferner kann mit der erfindungsgemässen Anordnung ohne Beeinträchtigung der Betriebszuverlässigkeit bei der Übergabe an die Transportbehälter genügend Raum zum zuverlässsigen Zuführen der Versandstücke zum Linearförderer zur Verfügung gestellt werden kann, weil durch den Einsatz des Drehkörpers eine zuverlässige Führung der Versandstücke auch ohne die Verwendung einer sich parallel zum Linearförderer erstreckenden Führungswand oder ähnlicher den Zugang zum Linearförderer erschwerender Führungselemente gewährleistet werden kann.

Zusammenfassend wird also durch den kombinierten Einsatz des in flächigem Reibschluss an der einen Hauptfläche der Versandstücke angreifenden Linearförderers und des auf der dem Linearförderer abgewandten Seite der Versandstücke abrollenden Drehkörpers einerseits eine Erhöhung der Zuverlässigkeit beim Zuführen der Versandstücke zum Linearförderer und andererseits eine schonende Übergabe empfindlicher Versandstücke an die Transportbehälter ermöglicht.

Der Linearförderer kann besonders einfach in Form eines Förderbandes gebildet werden, wodurch gleichzeitig eine maximale Reibschlussfläche zwischen den Versandstücken und dem Linearförderer sichergestellt wird.

Der Drehkörper kann besonders einfach gebildet werden, wenn der Abrollbereich die Form eines Ausschnitts einer Mantelfläche eines Kreiszylinders, dessen Zylinderachse mit der Drehachse zusammenfällt, aufweist. Dadurch kann gleichzeitig eine gleichmässige Kraftbeaufschlagung der Versandstücke durch den Drehkörper in einer senkrecht zur Förderrichtung verlaufenden Richtung erreicht werden.

Eine weitere Erhöhung der Zuverlässigkeit bei der Übergabe der Versandstücke an die Transportbehälter kann erreicht werden, wenn der Abrollbereich beim Übergeben mit einer Vorspanneinrichtung gegen die andere Hauptfläche gedrängt wird. Dadurch kann eine Aufhebung des flächigen Reibschlusses zwischen der einen Hauptfläche der Versandstücke und dem Linearförderer besonders sicher unterbunden werden. Zweckmässigerweise ist die Vorspannkraft der Vorspanneinrichtung zur Vermeidung von Beschädigungen empfindlicher Versandstücke einstellbar.

Zum Anpassen der erfindungsgemässen Beschickungsvorrichtung an Versandstücke unterschiedlicher Dicke ist der Drehkörper zweckmässigerweise an einem Rahmen befestigt, der um eine parallel zur Drehachse verlaufende Schwenkachse schwenkbar ist. Bei dieser Anordnung ist es in baulicher Hinsicht besonders bevorzugt, wenn die Vorspanneinrichtung am Rahmen angreift.

Zur Vermeidung von Scherkräften zwischen dem Linarförderer und dem Abrollbereich des Drehkörpers ist der Drehkörper vorteilhafterweise mit einem daran gekoppelten Motor mit einer an die Fördergeschwindigkeit des Linearförderers angepassten Drehgeschwindigkeit antreibbar.

Eine besonders genaue Anpassung der Drehgeschwindigkeit des Drehkörpers an die Fördergeschwindigkeit des Linearförderers, insbesondere an Änderungen dieser Fördergeschwindigkeit, kann erreicht werden, wenn nur ein Motor zum Antreiben des Linearförderers und zum Antreiben des Drehkörpers benutzt wird.

Insbesondere bei einer Vorrichtung zum Beschicken von Transportbehältern eines Verteilförders mit flachen Versandstücken der vorstehend beschriebenen Art mit einer reibschlüssig an der einen Hauptfläche der Versandstücke angreifenden Fördereinrichtung zum Übergeben der Versandstücke an die Transportbehälter und einem um eine senkrecht zur Förderrichtung der Fördereinrichtung verlaufende Drehachse drehbaren Drehkörper, der sich beim Beschicken reibschlüssig auf der anderen Hauptfläche der Versandstücke abrollt, ist es besonders bevorzugt, wenn der Drehkörper in einer Drehstellung einen Anschlag für die mit der Fördereinrichtung zu fördernden Versandstücke bildet.

Dadurch kann mit dem Drehkörper einerseits eine zuverlässige Führung der Versandstücke beim Übergeben bewirkt werden und andererseits vor dem Übergeben eine unerwünschte Verschiebung der Versandstücke bezüglich der Fördereinrichtung verhindert werden, wenn der Drehkörper bis zum Beginn der Übergabe in der Drehstellung verharrt, in der er den Anschlag für die Versandstücke bildet.

Der Anschlag kann besonders einfach durch einen in einer Axialebene des Drehkörpers verlaufenden Anschlagbereich der Mantelfläche des Drehkörpers gebildet werden. Mit einem derartigen Anschlag kann gleichzeitig vor der Übergabe eine Ausrichtung der im allgemeinen rechteckigen Versandstücke längs des Anschlagbereichs bewirkt werden. Das trägt weiter zur Erhöhung der Betriebszuverlässigkeit der Beschickungsvorrichtung bei.

Zur Vereinfachung der Zuführung der Versandstücke zur Fördereinrichtung ist es besonders vorteilhaft, wenn die Mantelfläche des Drehkörpers einen in Drehrichtung in die Anschlagfläche übergehenden Führungsbereich zum Führen der der Fördereinrichtung zuzuführenden Versandstücke aufweist. Dadurch wird erreicht, dass der Drehkörper insgesamt drei Funktionen erfüllt, nämlich einerseits eine Führung der Versandstücke bei der Übergabe, andererseits eine Sicherung der an die Fördereinrichtung übergebenen Versandstücke vor der Übergabe an die Transportbehälter und schliesslich eine Führung der Versandstücke während der Zuführung zur Fördereinrichtung.

Der Führungsbereich kann besonders einfach gebildet werden, wenn er in einer parallel zur Drehachse verlaufenden Ebene liegt und einen geringeren Abstand zur Drehachse aufweist als der Abrollbereich.

Zur Übergabe der Versandstücke an unterhalb der Fördereinrichtung umlaufende Transportbehälter unter Ausnutzung der Schwerkraft weist die Förderrichtung zweckmässigerweise eine in Schwererichtung weisende Komponente auf.

Die Übergabe der Versandstücke an die Transportbehälter in Stufen von vorgegebenen Versandstücklängen kann besonders zuverlässig mit einem Inkrementalgeber gesteuert werden.

Aus Platzgründen ist es zweckmässig, wenn die Versandstücke der Fördereinrichtung in einer senkrecht zu deren Förderrichtung verlaufenden Richtung zuführbar sind.

Nachstehend wird die Erfindung unter Bezugnahme auf die Zeichnung, auf die hinsichtlich aller, in der Beschreibung nicht näher herausgestellten Einzelheiten verwiesen wird, erläutert. In der Zeichnung zeigt:
- Fig. 1: eine Seitenansicht einer Ausführungsform einer erfindungsgemässen Beschickungsvorrichtung,
- Fig. 2: eine Draufsicht auf die Beschickungsvorrichtung nach Fig. 1 und
- Fig. 3: eine Seitenansicht einer alternativen Ausführungsform einer erfindungsgemässen Beschickungsvorrichtung.

Die in der Zeichnung dargestellte Beschickungsvorrichtung weist einen Linearförderer in Form eines eine Antriebsrolle 12 und eine Umlenkrolle 14 umlaufenden, schräg nach unten verlaufenden Förderbandes 10 auf. Zum Beschicken von unterhalb des Förderbandes 10 umlaufenden Transportbehältern 40 in Form unter Verwendung einer Steuerkurve (nicht dargestellt) aufklappbarer Taschen werden dem Förderband 10 Versandstücke in einer im wesentlichen senkrechten Ausrichtung, d.h. in der in der Zeichnung mit dem Bezugszeichen 20 bezeichneten Stellung, seitlich, d.h. in der in Fig. 2 durch den Pfeil 24 bezeichneten Richtung, zugeführt. Sie werden dann auf ein oberes Trum 16 des Förderbandes 10 abgelegt, wie durch das mit dem Bezugszeichen 22 in Fig. 1 bezeichnete Versandstück angedeutet. Nach Ablegen des versandstückes befindet sich die eine Hauptfläche 21 des Versandstückes flächig in reibschlüssigem Eingriff mit dem oberen Trum 16.

Nach Ablegen des Versandstückes auf das Förderband 10 wird ein unbeabsichtigtes Verrutschen durch einen Anschlagbereich 34 einer Mantelfläche eines um eine senkrecht zur Förderrichtung des Förderbandes 10 verlaufende Drehachse 32 drehbaren Drehkörpers 30 verhindert. Der Anschlagbereich 34 liegt in einer Radialebene des Drehkörpers 30 und wird von einem Anschlagsteg 33 des Drehkörpers 30 gebildet. Er dient gleichzeitig zum Ausrichten eines Randes der Versandstücke parallel zur Drehachse 32.

Zum Übergeben des Versandstückes an den Transportbehälter 40 wird es mit dem Förderband 10 in der durch den Pfeil 50 bezeichneten Richtung nach unten gefördert. Dazu ist die Antriebsrolle 12 über eine drehfest damit verbundene koaxial dazu verlaufende erste Welle 62, ein drehfest mit der ersten Welle 62 verbundenes erstes Zahnrad 60, ein drehfest an einer zweiten, parallel zur ersten Welle 62 verlaufende zweite Welle 64 festgelegtes, mit dem ersten Zahnrad 60 kämmendes zweites Zahnrad 66, eine drehfest an der zweiten Welle festgelegte Antriebsscheibe 68 und einen ersten Antriebsriemen 70 an einen Motor 72 gekoppelt.

Gleichzeitig wird mit dem Motor der Drehkörper 30 in der durch den Pfeil 39 bezeichneten Richtung um die Achse 32 gedreht, so dass sich beim Übergeben des Versandstückes ein Abrollbereich 38 der Mantelfläche des Drehkörpers 30 auf der dem Förderband 10 abgewandten Hauptfläche 23 des Versandstückes abrollt. Die Kopplung des Drehkörpers 30 an den Motor 72 ist dabei so eingestellt, dass die Umfangsgeschwindigkeit des Abrollbereichs 38 beim Übergeben der Fördergeschwindigkeit des Förderbandes 10 entspricht. Dazu ist der Drehkörper 30 drehfest auf einer koaxial zur Drehachse und parallel zur zweiten Welle 64 verlaufenden dritten Welle 80 angebracht und über eine drehfest an der dritten Welle 80 angebrachte dritte Antriebsscheibe 78, einen zweiten Antriebsriemen 76, eine drehfest an der zweiten Welle 64 angebrachten Antriebsscheibe 74, die erste Antriebsscheibe 68 und den ersten Antriebsriemen 70 an den Motor 72 gekoppelt.

Bei der Übergabe wird der Abrollbereich 38 mit einer Vorspanneinrichtung 90 gegen die dem Förderband 10 abgewandte Hauptfläche 23 des Versandstückes gedrängt. Dazu ist der Drehkörper 30 an einem Rahmen 100 befestigt, der um eine koaxial zur zweiten Welle 64 verlaufende Schwenkachse 102 schwenkbar ist. Die als Spannelement im wesentlichen eine Schraubenfeder aufweisende Vorspanneinrichtung 90 greift an dem der Schwenkachse 102 abgewandten Ende des Rahmens 100 an.

Durch die Anbringung des Drehkörpers 30 an dem schwenkbaren Rahmen 100 und die Verwendung der Vorspanneinrichtung 90 kann zum einen die Andruckkraft des Abrollbereichs 38 an der dem Förderband 10 abgewandten Hauptfläche 23 des Versandstückes eingestellt werden. Zum anderen dient diese Anordnung der Anpassung der Beschickungsvorrichtung an Versandstücke unterschiedlicher Dicke.

Der Rahmen 100 weist an der bezüglich der Zuführrichtung 24 der Versandstücke vorderen Seite ein winkliges Profil auf, das zusammen mit dem Förderband 10 eine große Zuführöffnung für auf das Förderband 10 abzulegende Versandstücke bildet.

Alternativ könnte der Drehkörper 30 gemäss Fig. 3 durch eine an dem starr ausgebildeten Rahmenteil abgestützt, teleskopartig wirkende Vorspanneinrichtung 90 ausgebildet sein, die in der dem Förderband 10 nächstliegenden Endlage des Drehkörpers 30 an einem Anschlag ansteht, derart, dass der Drehkörper entsprechend der Dicke eines ankommenden Versandstückes von dem Förderband 10 etwa in senkrechter Richtung abheben kann.

Beim Zuführen der Versandstücke befindet sich der Drehkörper 30 in der in Fig. 1 dargestellten Stellung, in der ein in einer parallel zur Drehachse 32 verlaufender und in Drehrichtung 39 in den Anschlagbereich 34 übergehender Bereich 36 seiner Mantelfläche eine Führung für die auf das Förderband 10 abzulegenden Versandstücke bildet.

Die Zone zwischen dem als Führung ausgebildeten Bereich 36 und dem Abrollbereich 38 ist zur Milderung des Aufrollens des Drehkörpers 30 gemäss Fig. 3 durch eine nachgiebige Einlage 45 ausgebildet, wozu beispielsweise ein Schaumstoff dienen kann, der durch eine den Drehkörper 30 teilweise umgebende flexible Einfassung 46 gehalten wird.

Am bezüglich der Zuführrichtung 24 hinter dem Förderband 10 liegenden Ende weist der Rahmen 100 eine senkrecht zur Schwenkachse 102 verlaufende Seitenwand 104 auf. Diese bildet einen Anschlag für die auf das Förderband 10 abzulegenden Versandstücke.

Schliesslich weist die in der Zeichnung dargestellte Beschickungsvorrichtung auch noch eine zwischen dem oberen Trum 16 und dem unteren Trum 18 des Förderbandes 10 angeordnete parallel zur Umlenkrolle 14 verlaufende Stützrolle 19 auf. Diese Stützrolle 19 bildet ein Widerlager für den auf der dem Förderband 10 abgewandten Hauptfläche der Versandstücke abrollenden Abrollbereich 38, mit dem eine Verformung des Förderbandes 10 verhindert wird.

Die Erfindung ist nicht auf das anhand der Zeichnung erläuterte Ausführungsbeispiel eingeschränkt. Beispielweise ist auch daran gedacht, anstelle des Anschlagsteges 33 des Drehkörpers 30 auf dem Förderband 10 festgelegte Anschlagrippen zu verwenden oder zur Führung der Versandstücke beim Ablegen auf das Förderband 10 ein separates Führungselement einzusetzen.

### Bezugszeichenliste

- 10: Förderband
- 12: Antriebsrolle
- 14: Umlenkrolle
- 16: oberes Trum des Förderbandes 10
- 18: unteres Trum des Förderbandes 10
- 19: Stützrolle
- 20: senkrechte Stellung einer Versandtasche
- 21: Hauptfläche des Versandstückes in reibschlüssigem Eingriff mit oberen Trum 16
- 22: Lage einer Versandtasche auf dem Förderband 10
- 23: abgewandete Hauptfläche des Versandstückes
- 24: Zuführrichtung, Förderrichtung der Versandtasche
- 30: Drehkörper
- 32: Drehachse
- 33: Anschlagsteg
- 34: Anschlagbereich
- 36: übergehender Bereich der Mantelfläche
- 38: Abrollbereich
- 39: Drehrichtung des Drehkörpers um die Drehachse 32
- 40: Transportbehälter
- 50: Förderichtung eines Versandstückes
- 60: erstes Zahnrad
- 62: erste Welle
- 64: zweite Welle
- 66: zweites Zahnrad
- 68: erste Antriebsscheibe
- 70: Antriebsriemen
- 72: Motor
- 74: (zweite) Antriebsscheibe
- 76: zweiter Antriebsriemen
- 78: dritte Antriebsscheibe
- 80: dritte Welle
- 90: Vorspanneinrichtung
- 100: Rahmen
- 102: Schwenkachse
- 104: Seitenwand

## Patentansprüche

1. Vorrichtung zum Beschicken von Transportbehältern (40) eines Verteilförderers mit flachen Versandstücken (20, 22) mit einem in flächigem Reibschluss an der einen Hauptfläche (21) der Versandstücke (20, 22) angreifenden Linearförderer (10) zum Übergeben der Versandstücke (20, 22) an die Transportbehälter (40), **gekennzeichnet durch** einen um eine senkrecht zur Förderrichtung (50) des Linearförderers (10) verlaufende Achse (32) drehbaren Drehkörper (30), der sich beim Übergeben am in Förderrichtung (50) hinteren Ende des Linearförderers (10) mit einem Abrollbereich (38) seiner Mantelfläche reibschlüssig auf der anderen Hauptfläche (23) der Versandstücke (20, 22) abrollt.

2. Vorrichtung nach Anspruch 1, **dadurch gekennzeichnet, dass** der Linearförderer ein Förderband (10) ist.

3. Vorrichtung nach Anspruch 1 oder 2, **dadurch gekennzeichnet, dass** der Abrollbereich (38) die Form eines Ausschnitts einer Mantelfläche eines Kreiszylinders, dessen Zylinderachse mit der Drehachse (32) zusammenfällt, aufweist.

4. Vorrichtung nach einem der vorhergehenden Ansprüche, **dadurch gekennzeichnet, dass** der Drehkörper (30) an einem Rahmen (100) befestigt ist, der um eine parallel zur Drehachse (32) verlaufende Schwenkachse (102) schwenkbar ist.

5. Vorrichtung nach einem der vorhergehenden Ansprüche,
**dadurch gekennzeichnet, dass**
der Abrollbereich (38) beim Übergeben mit einer Vorspanneinrichtung (90) gegen die andere Hauptfläche (23) gedrängt wird.

6. Vorrichtung nach den Ansprüchen 4 und 5,
**dadurch gekennzeichnet, dass**
die Vorspanneinrichtung (90) am Rahmen (100) angreift.

7. Vorrichtung nach einem der vorhergehenden Ansprüche,
**dadurch gekennzeichnet, dass**
der Drehkörper (30) mit einem daran gekoppelten Motor (72) mit einer an die Fördergeschwindigkeit des Linearförderers (10) angepassten Drehgeschwindigkeit antreibbar ist.

8. Vorrichtung nach Anspruch 7,
**dadurch gekennzeichnet, dass**
zum Antreiben des Linearförderers (10) und des Drehkörpers (30) nur ein Motor vorgesehen ist.

9. Vorrichtung nach einem der vorhergehenden Ansprüche
**dadurch gekennzeichnet, dass**
der Drehkörper in einer Drehstellung einen Anschlag in Form eines Anschlagstegs (33) für die mit dem Linearförderer (10) zu fördernden Versandstücke (22) bildet.

10. Vorrichtung nach Anspruch 9,
**dadurch gekennzeichnet, dass**
der Anschlag von einem in einer Axialebene des Drehkörpers (30) verlaufenden Anschlagbereichs (34) der Mantelfläche des Drehkörpers (30) gebildet ist.

11. Vorrichtung nach Anspruch 10,
**dadurch gekennzeichnet, dass**
die Mantelfläche des Drehkörpers (30) einen in Abrollrichtung (39) in den Anschlagbereich (34) übergehenden Führungsbereich (36) zum Führen der der Fördereinrichtung (10) zuzuführenden Versandstücke (20) aufweist.

12. Vorrichtung nach Anspruch 11,
**dadurch gekennzeichnet, dass**
der Führungsbereich (36) in einer parallel zur Drehachse (32) verlaufenden Ebene liegt und einen geringeren Abstand zur Drehachse (32) aufweist als der Abrollbereich (38).

13. Vorrichtung nach Anspruch 12,
**dadurch gekennzeichnet, dass**
die durch den Führungsbereich (36) und den Abrollbereich (38) gebildete Zone nachgiebig ausgebildet ist.

14. Vorrichtung nach einem der vorhergehenden Ansprüche,
**dadurch gekennzeichnet,**
**dass** die Förderrichtung (50) eine in Schwererichtung weisende Komponente aufweist.

15. Vorrichtung nach einem der vorhergehenden Ansprüche,
**gekennzeichnet durch**
einen Inkrementalgeber zur Steuerung der Fördereinrichtung (10) in Stufen von vorgegebenen Versandstücklängen.

16. Vorrichtung nach einem der vorhergehenden Ansprüche,
**dadurch gekennzeichnet, dass**
die Versandstücke (20) der Fördereinrichtung (10) in einer senkrecht zu deren Förderrichtung (50) verlaufenden Richtung (24) zuführbar sind.

## Claims

1. Device for dispatching transport containers (40) of a distribution conveyor with flat packages (20, 22) with a linear conveyor (10) engaging by friction with one of the main surfaces (21) of the packages (20, 22) to transfer the packages (20, 22) to the transport containers (40),
**characterized by**
a rotatable body (30) running around an axis (32) at right angles to the direction of conveyance (50) of the linear conveyor (10), which on transfer at the rear end of the linear conveyor (10) in the direction of conveyance (50), unrolls with an unrolling area (38) of its outer surface gripping the other main surface (23) of the packages (20, 22) by friction.

2. Device in accordance with claim 1,
**characterized in that**
the linear conveyor is a conveyor belt (10).

3. Device in accordance with claim 1 or 2,
**characterized in that**
the unrolling area (38) takes the form of a section of a circular cylinder outer surface for which the cylinder axis coincides which the axis of rotation (32).

4. Device in accordance with one of the previous claims,
**characterized in that**
the rotating body (30) is attached to a frame (100) which can be pivoted around a pivot axis (102) running in parallel to the axis of rotation (32)

5. Device in accordance with one of the previous claims,
**characterized in that**
the unrolling area (38) is forced on transfer by a pretensioning device (90) against the other main surface (23).

6. Device according to claims 4 and 5,
**characterized in that**
the pretensioning device (90) engages with the frame (100).

7. Device in accordance with one of the previous claims,
**characterized in that**
the rotating body (30) can be driven by a motor coupled to it (72) with a speed of rotation matched to the conveying speed of the linear conveyor (10).

8. Device in accordance with claim 7,
**characterized in that**
only one motor is provided for driving the linear conveyor (10) and the rotating body (30).

9. Device in accordance with one of the previous claims,
**characterized in that**
in one rotation position the rotating body forms a stop in the form of a stop bar (33) for the packages (22) to be conveyed with the linear conveyor(10).

10. Device in accordance with claim 9,
**characterized in that**
the stop is formed by a stop area (34) of the outer surface of the rotating body (30) running in the axial plane of the rotating body (30).

11. Device in accordance with claim 10,
**characterized in that**
the surface of the rotating body (30) features a guide area (36) extending in the unrolling direction (39) into the stop area (34) for guiding the packages (20) to be fed to the conveyor device (10).

12. Device in accordance with claim 11,
**characterized in that**
the guide area (36) lies in a plane running in parallel to the axis or rotation (32) and is closer to the axis of rotation (32) than the unrolling area (38).

13. Device in accordance with claim 12,
**characterized in that**
the zone formed by the guide area (36) and the unrolling area (38) is embodied to provide flexibility.

14. Device in accordance with one of the previous claims,
**characterized in that**
the conveyor device (50) features a component pointing in the direction of gravity.

15. Device in accordance with one of the previous claims,
**characterized by**
an incremental generator to control the conveyance direction (10) in stages of predetermined package lengths.

16. Device in accordance with one of the previous claims,
**characterized in that**
the packages (20) of the conveyor device (10) are able to be fed in in a direction (24) running at right angles to its conveyance direction (50).

## Revendications

1. Installation d'alimentation de récipients (40) de transport d'un convoyeur de répartition en envois (20, 22) postaux plats, comprenant un convoyeur (10) linéaire attaquant avec un frottement à plat l'une des surfaces (21) principales des envois (20, 22) postaux et destiné à transférer les envois (20, 22) postaux aux récipients (40) de transport,
**caractérisée par**
une pièce (30) tournante par rapport à un axe (32) s'étendant perpendiculairement à la direction (50) de transport du convoyeur (10) linéaire et qui roule lors du transfert à l'extrémité, arrière dans la direction (50) de convoyage, du convoyeur (10) linéaire par une partie (38) de roulement de sa surface latérale avec frottement sur l'autre surface (23) principale des envois (20, 22) postaux.

2. Installation suivant la revendication 1, **caractérisée en ce que** le convoyeur linéaire est une bande (10) convoyeuse.

3. Installation suivant la revendication 1 ou 2,
**caractérisée en ce que** la partie (38) de roulement a la forme d'un secteur d'une surface latérale d'un cylindre de section circulaire dont l'axe de cylindre coïncide avec l'axe (32) de rotation.

4. Installation suivant l'une des revendications précédentes, **caractérisée en ce que** la pièce (30) tournante est fixée à un bâti (100) qui est monté basculant par rapport à un axe (102) de basculement s'étendant parallèlement à l'axe (32) de rotation.

5. Installation suivant l'une des revendications précédentes, **caractérisée en ce que** la partie (38) de roulement est repoussée lors du transfert par un dispositif (90) de mise sous contrainte préalable vers l'autre surface (23) principale.

6. Installation suivant les revendications 4 et 5, **caractérisée en ce que** le dispositif (90) de mise sous contrainte préalable attaque le bâti (100).

7. Installation suivant l'une des revendications précédentes, **caractérisée en ce que** la pièce (30) tournante peut être entraînée par un moteur (72) qui lui est couplé à une vitesse de rotation adaptée à la vitesse de convoyage du convoyeur (10) linéaire.

8. Installation suivant la revendication 7, **caractérisée en ce qu'**il n'est prévu qu'un moteur pour entraîner le convoyeur (10) linéaire et la pièce (30) tournante.

9. Installation suivant l'une des revendications précédentes, **caractérisée en ce que** la pièce tournante forme, dans une position de rotation, une butée sous la forme d'une barrette (33) de butée pour les envois (22) postaux à convoyer par le convoyeur (10) linéaire.

10. Installation suivant la revendication 9, **caractérisée en ce que** la butée est formée par une zone (34) de butée, s'étendant dans un plan axial de la pièce (30) tournante, de la surface latérale de la pièce (30) tournante.

11. Installation suivant la revendication 10, **caractérisée en ce que** la surface latérale de la pièce (30) tournante a une zone (36) de guidage se transformant dans la direction (39) de roulement en la zone (34) de butée pour guider les envois (20) postaux arrivant au dispositif (10) de convoyage.

12. Installation suivant la revendication 11, **caractérisée en ce que** la zone (36) de guidage se trouve dans un plan s'étendant parallèlement à l'axe (32) de rotation et est à une distance (32) de l'axe de rotation plus petite que ne l'est la zone (38) de roulement.

13. Installation suivant la revendication 12, **caractérisée en ce que** la zone formée par la zone (36) de guidage et la partie (38) de roulement sont constituées de manière à céder.

14. Installation suivant l'une des revendications précédentes, **caractérisée en ce que** la direction (50) de convoyage a une composante tournée dans la direction de la gravité.

15. Installation suivant l'une des revendications précédentes, **caractérisée par** un générateur d'incrément pour commander le dispositif (10) de convoyage par degré en fonction de longueurs prescrites de l'envoi postal.

16. Installation suivant l'une des revendications précédentes, **caractérisée en ce que** les envois (20) postaux peuvent être envoyés au dispositif (10) convoyeur dans une direction (24) s'étendant perpendiculairement à leur direction (50) de convoyage.
